# EUROPÄISCHE PATENTSCHRIFT

(11) **EP 1 776 212 B1**
(45) Veröffentlichungstag und Bekanntmachung des Hinweises auf die Patenterteilung: **19.08.2015**
(21) Anmeldenummer: 05763325.7
(22) Anmeldetag: 02.07.2005
(51) Int. Cl.: B25D 9/26

(54) **DRUCKMITTELBETRIEBENE SCHLAGVORRICHTUNG, INSBESONDERE HYDRAULIKHAMMER**
STRIKING DEVICE, IN PARTICULAR A HYDRAULIC HAMMER, DRIVEN BY A PRESSURE MEDIUM
OUTIL A PERCUSSION ENTRAINE PAR LA PRESSION D'UN FLUIDE, NOTAMMENT UN MARTEAU HYDRAULIQUE

(30) Priorität: 21.07.2004 DE 102004035306
(43) Veröffentlichungstag der Anmeldung: 25.04.2007
(73) Patentinhaber: Construction Tools GmbH, 45143 Essen (DE)
(72) Erfinder: LOHMANN, Stefan, 45470 Mülheim (DE); FRITZ, Karlheinz, 45449 Sprockhövel (DE); KOCH, Reiner, 45470 Mülheim (DE); MELLWIG, Markus, 58135 Hagen (DE); MÖLLER, Hendrik, 59379 Selm (DE); AUTSCHBACH, Uwe, 46119 Oberhausen (DE)
(74) Vertreter: Vomberg, Friedhelm
(86) Internationale Anmeldenummer: PCT/DE2005/001166
(87) Internationale Veröffentlichungsnummer: WO 2006/007811

(56) Entgegenhaltungen:
- EP-A- 0 648 915
- EP-A- 0 934 804
- DE-U1- 20 100 807
- US-A- 5 893 419
- US-A1- 2001 022 229
- US-A1- 2002 185 285

## Beschreibung

Die Erfindung betrifft eine druckmittelbetriebene Schlagvorrichtung, insbesondere einen Hydraulikhammer, bestehend aus einem druckmittelbetriebenen Schlagwerk mit einem unter Einwirkung einer Steuerung hin- und herbewegbaren Schlagkolben und einer Führungseinheit, an der das Schlagwerk abgestützt ist. Die Schlagvorrichtung besitzt ferner ein als Druckabschaltventil (DAV) oder als Absperrventil ausgebildetes Kontrollventil, welches das Schlagwerk, falls der sich aufgrund der Eingangsleistung einstellende Arbeitsdruck einen vorgebbaren Höchstwert überschreitet, selbsttätig dadurch stillsetzt, dass entweder die Druckleitung blockiert oder die Steuerung in einer ihrer Endstellungen, nämlich der Arbeitshubstellung oder der Rückhubstellung, festgehalten wird. Schließlich besitzt das Schlagwerk einen hydraulischen Fangpuffer zur Abbremsung des Schlagkolbens beim Überfahren einer vorgebbaren Aufschlagebene.

Die eingangs genannte Vorrichtung ist aus der EP 0 934 804 A2 bekannt. Druckmittelbetriebene Schlagvorrichtungen, die insbesondere zum Zerkleinern von Gestein, Beton oder sonstigen Baustoffen dienen, werden in den meisten Fällen als Zusatz- oder Anbaugeräte für Baumaschinen wie beispielsweise Bagger, Lader oder sonstige Trägereinheiten eingesetzt. Der Anschluss einer Schlagvorrichtung an einen Ausleger eines Hydraulikbaggers und die Versorgung der Schlagvorrichtung über eine Druckleitung sowie eine Rücklaufleitung wird bereits in der DE 40 36 918 A1 beschrieben. Die das Schlagwerk abstützende Führungseinheit kann als Gehäuse (Hammerkasten) oder auch als Tragrahmen ausgebildet sein. Das Schlagwerk besteht aus einem Zylinder, in dem ein Schlagkolben geführt ist, einem Zylinderdeckel und einem Hammerunterteil, in dem der Meißel bzw. das Einsteckende über Verschleißbuchsen gelagert ist.

Der Schlagkolben ist als Differentialkolben ausgeführt, d. h. er besitzt zwei entgegen gerichtete ringförmige Antriebsflächen mit unterschiedlicher Größe. Die untere Antriebsfläche, über die bei Druckbeaufschlagung der Rückhub ausgelöst wird, ist ständig mit einem vorgegebenen Betriebsdruck beaufschlagt. Die obere Antriebsfläche, über die mittels Druckbeaufschlagung der Schlaghub ausgelöst wird, wird abhängig von der Stellung eines Steuerschiebers mit dem Betriebsdruck beaufschlagt oder zum Tankdruck entlastet. Der Schlaghub ist möglich, da die obere ringförmige Antriebsfläche größer ist, so dass sich bei einer Beaufschlagung mit dem Betriebsdruck eine in Schlagrichtung gerichtete resultierende Kraft ergibt. Der sich bewegende Kolben verdrängt beim sogenannten Schlaghub das von der kleinen Ringantriebsfläche verdrängte Öl in Richtung eines Raumes oberhalb der größeren oberen Ringfläche, die auch mit dem von der Pumpe kommenden Öl druckbeaufschlagt wird. Beim Rückhub fließt das Öl von der Pumpe ausschließlich in Richtung der flächenkleineren Antriebsfläche, wohingegen das Öl von der flächengrößeren Antriebsfläche über eine Drossel bzw. Rücklaufblende, die für einen ruhigen Lauf des Hammers sorgt, abgeführt wird.

Insbesondere besitzen die hier angesprochenen Schlagwerke noch einen Gasspeicher, nämlich einen unter Gasdruck stehenden Raum, in den die obere Stirnfläche des Kolbens hineinragt. Der Gasdruck in diesem Raum übt auf den Kolben eine in Richtung des Schlaghubes wirkende zusätzliche Kraft aus. Der am anderen Kolbenende liegende Kolbenteil einschließlich der dortigen Stirn- bzw. Schlagfläche ragt in einen sogenannten Schlagraum herein, der mit der Atmosphäre verbunden ist.

Der bereits eingangs erwähnte Steuerschieber, der sich vorzugsweise im Deckel befindet, verbindet je nach Schaltstellung die flächenmäßig größere Antriebsfläche entweder mit dem Vorlauf, so dass dort der Betriebsdruck anliegt oder entlastet (beim Rückhub) diese Fläche durch eine Leitungsverbindung, dem Rücklauf, zum Tank.

Auch der Steuerschieber des Steuerventils kann einen Kolben mit zwei Antriebsflächen besitzen, wobei eine der Fläche bzw. Teilflächen konstant mit einem Vorlaufdruck beaufschlagt ist und die andere Fläche wahlweise mit dem Vorlaufdruck beaufschlagt oder entlastet wird; im letzt genannten Fall wird eine Verbindung zum Tank geöffnet. Durch die unterschiedliche Größe der Antriebsflächen kann der Steuerschieber in eine seiner Endlagen verschoben werden.

Das in der EP 0 934 804 A2 beschriebene Druckabschaltventil oder Druckbegrenzungsventil steht mit der mit dem Arbeitsdruck beaufschlagten Druckleitung in Verbindung und setzt dann, falls der sich aufgrund der Eingangsleistung einstellende Arbeitsdruck einen vorgegebenen Höchstwert überschreitet, das Schlagwerk selbsttätig dadurch still, dass entweder die Druckleitung blockiert oder die Steuerung in einer ihrer Endstellungen, nämlich der Arbeitshubstellung oder der Rückhubstellung, festgehalten wird. Auf diese Weise wird gewährleistet, dass das Schlagwerk keiner unzulässig hohen Belastung ausgesetzt wird.

Liegt der Meißel nicht am zu zerstörenden Material an, oder dringt der Meißel bei einem Schlag weit in das Material ein, so überfährt der Kolben in Richtung des Schlaghubes seine vorgegebene (theoretische) Hubaufschlagebene und dringt nach Durchlaufen einer bestimmten Wegstrecke mit seiner unteren Antriebsfläche bzw. dem unteren Kolbenbund in einen vorgesehenen hydraulischen Fangpuffer ein, der den Kolben abbremst, bevor er an das Unterteil anschlagen kann. Mit dieser Maßnahme wird die Belastung der Bauteile reduziert und eine Beschädigung vermieden.

Unter der theoretischen Aufschlagebene wird die Ebene verstanden, bei der die untere Stirnfläche des Kolbens die obere Stirnfläche des Meißels berührt, wenn der Meißel am Anschlag, d. h. der theoretischen Aufschlagposition, anliegt. Unter einem Überfahren der theoretischen Aufschlagebene ist gemeint, dass der Kolben eine Position einnimmt, bei der sich die untere Stirnfläche des Kolbens unterhalb bzw. (beim Rückhub oberhalb) der theoretischen Aufschlagebene befindet.

Vorbeugend gegen Beschädigungen wirkt auch die Maßnahme durch das Kontrollventil die Druckleitung zu blockieren oder die Steuerung in einer ihrer Endstellungen festzuhalten, da sich bei einem zu hoch gewählten Betriebsdruck eine zu hohe Kolbenbeschleunigung und somit eine zu hohe Schlagenergie aufbaut.

Die vorbeschriebene Ausführungsform hat jedoch folgenden Nachteil: Liegt der Meißel nicht an dem zu zerstörenden Material an oder dringt der Meißel bei einem Schlag (zu) weit in das Material ein, so überfährt der Kolben in Schlaghubrichtung seine theoretische Aufschlagebene um ein bestimmtes Maß, wobei er mit seiner unteren Antriebsfläche bzw. dem unteren Kolbenbund in den hydraulischen Fangpuffer eindringt. Um den Kolben in Rückhubrichtung aus dem Puffer heraus zu fahren, muss das Hydraulikmittel über eine Versorgungsleitung in den Raum unterhalb der flächenkleineren Antriebsfläche gelangen. Durch den über die theoretische Aufschlagebene gefahrenen Kolben kann das Hydraulikmittel nur über einen schmalen Spalt zwischen dem unteren Kolbenbund und der Zylinderbohrung fließen. Dieser Spalt stellt einen relativ hohen Widerstand im Sinne einer Drossel dar, wodurch der Druck in der Druckleitung, die mit dem genannten Ringraum in Verbindung steht, ansteigt und hierbei ein über den zulässigen Betriebsdruck liegendes Niveau erreicht, das zur Betätigung des Druckabschaltventils führt. Dies bedeutet, dass der Hydraulikhammer bei einem Anheben des Schlagkolben ungewollt abgeschaltet wird.

Es ist Aufgabe der vorliegenden Erfindung, diesen Nachteil zu beseitigen.

Zur Lösung dieser Aufgabe wird die druckmittelbetriebene Schlagvorrichtung gemäß Anspruch 1 vorgeschlagen, die dadurch gekennzeichnet ist, dass eine Steuerfläche des Kontrollventils über eine Signalleitung zumindest mittelbar mit dem Arbeitszylinder und zumindest dann mit dem Rücklauf verbunden ist, wenn der Schlagkolben die theoretische Aufschlagebene (TAE) überfährt, so dass beim Überfahren der theoretischen Aufschlagebene an der Steuerfläche des Kontrollventils ein Druck anliegt, der ein Umschalten des Kontrollventils verhindert, das Kontrollventil bzw. Druckabschaltventil zumindest so lange deaktiviert bleibt, bis der Schlagkolben aus dem hydraulischen Fangpuffer bewegt worden ist. Durch die Maßnahme, dass der in der Signalleitung des Kontrollventils anstehende Druck auf ein Niveau unterhalb des am Kontrollventil eingestellten Abschaltdruckes reduziert wird, kommt es nicht zu der unerwünschten Abschaltung, so dass der Kolben während des ersten Rückhubes nach dem Eindringen in den Puffer sicher herausgefahren werden kann. Die Deaktivierung soll jedoch nur in Grenzsituationen greifen, also beispielsweise dann nicht, wenn der Hammer auf hartem Material arbeitet und der Schlagkolben seine theoretische Aufschlagebene in Schlagrichtung nicht wesentlich überfährt. In diesen Fällen ist es zum Schutz des Hammers vor einer Überbelastung sogar notwendig, dass das Druckabschaltventil aktiv bleibt.

Für die Druckreduzierung bieten sich mehrere Lösungen an, die auch Gegenstand der Unteransprüche sind und anhand der Ausführungsbeispiele im Einzelnen erörtert werden.

So kann eine Druckreduzierung in der Signalleitung erfolgen, indem eine Verbindung der Signalleitung mit dem Rücklauf hergestellt wird, wobei die Verbindung zum Vorlauf gleichzeitig gedrosselt ist oder getrennt wird.

Die Deaktivierung des Druckabschaltventils soll bevorzugt dann eintreten, wenn die theoretische Aufschlagebene um ein konkretes Maß in Schlagrichtung überfahren worden ist. Dies kann durch eine in einem Arbeitszylinder an geeigneter Stelle vorgesehene Bohrung detektiert werden, deren Schließen oder Öffnen durch den Schlagkolben die entsprechende Regelung (Druckreduzierung in der Signalleitung) auslöst.

Erst wenn sich der Betriebszustand so weit geändert hat, dass davon ausgegangen werden kann, dass sich der Druck bei korrekter Eingangsmenge auf ein normales Niveau abgesenkt hat und in der Signalleitung nur noch Werte erreicht, die nicht zum Schalten des Druckabschaltventils führen, wird die Reduzierung aufgehoben und das Druckabschaltventil zum Schutze der Schlagvorrichtung wieder aktiviert. Signalgebend für die Aufhebung der Druckreduzierung in der Signalleitung kann beispielsweise das Ausfahren des Kolbenbundes aus dem hydraulischen Puffer bzw. das Überfahren der theoretischen Aufschlagebene um ein bestimmtes Maß entgegen der Schlagrichtung sein. Die vorliegende Erfindung betrifft auch solche druckmittelbetriebene Schlagvorrichtungen, die mit einer automatischen Hubumschaltung ausgestattet sind, die es ermöglicht, dass der Schlagkolben unterschiedlich lange Hübe ausführen kann und somit die Schlagenergie pro Schlag variiert wird. Neben der als Steuerleitung wirkenden oberen Querbohrung, die bei Schlagvorrichtungen mit einer Hubumschaltung Langhubbohrung genannt wird, existiert eine zweite untere Querbohrung, nämlich die Kurzhubbohrung. Liegt der Meißel nicht am zu zerstörenden Material an oder dringt der Meißel bei einem Schlag weit in das Material ein, so überfährt der Kolben in Schlaghubrichtung seine theoretische Aufschlagebene und stellt nach einem bestimmten Weg über eine vorgesehene Kolbeneindrehung eine Verbindung mit einer Querbohrung, der Hubumschaltungs-Bohrung her. Durch die Druckentlastung dieser Hubumschaltungs-Bohrung wird über ein Hubumschaltungs-Ventil eine Verbindung zwischen der Langhubbohrung und der Kurzhubbohrung hergestellt, so dass die Kurzhubbohrung nun auch aktiv ist. Beim Rückhub wird der Steuerschieber somit bereits dann in Schlaghubstellung geschaltet, wenn der Kolbenbund die untere Kurzhubbohrung freigibt und mit dem auf der unteren Kolbenantriebsfläche wirkenden Betriebsdruck verbindet. Erfindungsgemäß ist die Ansteuerleitung des Druckabschaltventils nicht mehr direkt mit der Vorlaufleitung verbunden, sondern an die Hubumschaltungs-Leitung angeschlossen. Sobald der Kolben in Schlaghubrichtung die theoretische Aufschlagebene um ein bestimmtes Maß überfährt und in den hydraulischen Fangpuffer eindringt, wird die mit der Hubumschaltungs-Bohrung verbundene Leitung und somit die Signalleitung des Druckabschaltventils über die vorhandene Kolbeneindrehung gegen den Rücklauf entlastet. Hierdurch wird das Druckabschaltventil deaktiviert.

Verdeckt der untere Kolbenbund beim Rückhub die Hubumschaltungs-Bohrung und trennt hiermit die Verbindung zum Rücklauf so ist nach einer Ausführungsform der Erfindung die Hubumschaltungs-Leitung über eine Haltebohrung in dem Hubumschaltungs-Ventil mit der Steuerleitung verbunden, die in Rückhubstellung des Steuerschiebers mit der Rücklaufleitung in Verbindung steht.

Wird nach der Deaktivierung des Abschaltventils die Steuerung auf den Schlaghub geschaltet, so wird der in der Steuerleitung anstehende Betriebsdruck über die Haltebohrung des Hubumschaltungs-Ventils in die Hubumschaltungs-Bohrung geleitet, wonach das Hubumschaltungs-Ventil in die Langhubstellung umschaltet, in der die Haltebohrung die Hubumschaltungs-Leitung mit der Druckleitung verbindet. Durch die Bohrung in dem Hubumschaltungs-Ventil wird erreicht, dass auch bei vom Kolben verschlossener Hubumschaltungs-Bohrung ein bestimmtes Druckniveau in der Hubumschaltungs-Bohrung gehalten wird und weiterhin die Rückstellung des Halteventils aus der Kurzhubposition in die Langhubposition erfolgt.

Erreicht der Kolben im Rückhub eine bestimmte Position oberhalb des oberen Kurzhubumkehrpunktes, so gibt der Kolben die Hubumschaltungs-Bohrung frei und stellt eine Verbindung der Bohrung mit der unteren Versorgungsnut her, die mit dem Vorlauf verbunden ist.

Bei größeren Hämmern sind die Langhub- bzw. Kurzhubbohrungen nicht unmittelbar mit dem Steuerschieber verbunden, sondern unter Zwischenschaltung eines Halteventils, welches die Steuerleitung zum Steuerschieber abhängig vom Druckniveau in der Langhubbohrung mit dem Vorlauf oder Rücklauf verbindet. Das Druckabschaltventil befindet sich in der Steuerleitung entweder zwischen dem Halteventil und dem Steuerschieber oder zwischen dem Halteventil und der Langhubbohrung.

In der Steuerleitung zwischen dem Arbeitszylinderinnenraum und dem Steuerschieber, in der das von der Kolbenposition abhängige Signal zum Umsteuern des Steuerschiebers anliegt, wird vorzugsweise ein Halteventil angeordnet, dass in Abhängigkeit von dem Druck in dem arbeitszylinderinnenraumseitigen Leitungsabschnitt den steuerschieberseitigen Leitungsabschnitt mit dem Vorlauf oder dem Rücklauf verbindet. Hierbei wird entweder das Druckabschaltventil zwischen dem Halteventil und dem Steuerschieber angeordnet oder zwischen dem Arbeitszylinderinnenraum und dem Halteventil.

Nach einer weiteren Ausgestaltung der Erfindung ist vorgesehen, dass der Kolben eine gedrosselte Verbindung zwischen einer mit der. Vorlaufleitung angeschlossenen Leitung zu einer mit dem Rücklauf angeschlossenen Leitung freigibt, sobald der Schlagkolben seinen oberen oder unteren Umkehrpunkt (bzw. die Aufschlagposition) um ein bestimmtes Maß überfährt.

Vorzugsweise besitzt das Kontrollventil eine Steuerfläche, die nach dem Schalten in Abschaltstellung so mit einem Druckniveau verbunden wird, dass eine zusätzliche Betätigungskraft in Abschaltstellung wirksam ist. Dadurch wird erreicht, dass auch nach Absinken des Vorlaufdrucks bzw. des Signaldrucks bis zu einem bestimmten Rückschaltdruck, der unterhalb des am Ventil eingestellten Abschaltdruckes liegt, das Kontrollventil in der Abschaltstellung gehalten wird.

Weitere Ausführungsvarianten sowie Vorteile werden in den Zeichnungen beschrieben. Es zeigen:
- Fig.1a: schematisiert ein als Hydraulikbagger ausgebildetes Trägergerät, an dem eine druckmittelbetriebene Schlagvorrichtung anstellbar angebracht ist,
- Fig. 1b: als Schemabild die in Fig. 1 dargestellte Schlagvorrichtung nebst Steuerung und zusätzlichem Kontrollventils,
- Fig.2-16: jeweils Schaltschemata des druckmittelbetriebenen Schlagwerkes.

Der in Fig. 1 a dargestellt Hydraulikbagger 1 ist mit einer Versorgungseinheit 2 ausgestattet, die im wesentlichen aus einem nicht dargestellten Dieselmotor und einer von diesem angetriebenen Hydraulikpumpe besteht und die wie beispielsweise aus der DE 40 36 918 A1 bekannt über eine Druckleitung 3 und eine drucklose Rücklaufleitung 4 (siehe Fig.1 b) an eine druckmittelbetriebene Schlagvorrichtung 5 angeschlossen ist, die anstellbar an dem Ausleger 6 des Hydraulikbaggers mit zwei Auslegerarmen 6a, b gehalten ist.

Die Schlagvorrichtung 5 weist als Führungseinheit einen bezüglich des Auslegearmes 6b gelenkig angebrachten Tragrahmen 7 auf, in dem ein druckmittelbetriebenes Schlagwerk 8 gemäß einer der Ausführungsformen nach Fig. 2 bis Fig. 15 abgestützt ist. Aus dem Tragrahmen 7 ragt der Meißel 9 heraus, auf den das Schlagwerk einwirkt. Wie Fig. 1b weiterhin schematisch zu entnehmen ist, besitzt die Schlagvorrichtung 5 eine Steuerung 10 und zur Anpassung an die von der Versorgungseinheit 2 zur Verfügung gestellte hydraulische Eingangsleistung zusätzlich einen als Druckwächter ausgebildetes Kontrollventil 11. Das Kontrollventil 11 kann Bestandteil des Tragrahmens 7 bzw. des Schlagwerkes 8 sein. Das Schlagwerk 8 nach Fig.2 besitzt einen Arbeitszylinder 12, in dem ein Schlagkolben 13 hin- und herbewegbar ist. Der Schlagkolben 13 besitzt zwei Kolbenbunde 13a und 13b, die durch eine Umfangsnut 13c getrennt sind. Die jeweils nach außen gerichteten Kolbenflächen A1 und A2 des Kolbenbundes 13a und 13b begrenzen mit dem Arbeitszylinder 12 einen hinteren und einen vorderen Zylinderraumabschnitt 12a und 12b. Die Kolbenfläche A1 ist größer bemessen als die Kolbenfläche A2. Der Schlagkolben 13 geht zu seinem unteren Ende in ein Endstück 13d über, dem ein Werkzeug in Gestalt des Meißels 9 gegenüber liegt, dessen Bewegungsspielraum nach oben durch den-Anschlag 14 begrenzt ist. In dem dargestellten Ausführungsbeispiel ist der Zustand dargestellt, in dem der Schlagkolben 13 mit seinem Ende 13d im Bereich der theoretischen Aufschlagebene TAE auf den Meißel 9 trifft.

Zur Steuerung für die Umschaltung der Bewegung des Schlagkolbens 13 ist ein Steuerventil 15 vorgesehen, dessen kleinere Schieberfläche S1 über eine Leitung 16 ständig mit dem Arbeitsdruck p beaufschlagt ist, den die Pumpe 17 liefert. Über die Leitung 3 liegt auch derselbe Arbeitsdruck p in dem Raum 12b an, so dass die Kolbenringfläche A2 mit diesem Druck beaufschlagt wird.

Die größere Schieberfläche S2 des Steuerschiebers 15 steht über eine Steuerleitung 18 mit dem Arbeitszylinderinnenraum in Verbindung. Diese Leitung 18 mündet in einer mit LH gekennzeichneten Bohrung im Arbeitszylinderinnenraum, die entsprechend der Darstellung oberhalb des Bundes 13b des Schlagkolbens 13 liegt. In dieser Steuerleitung 18 ist ein Druckabschaltventil 19 enthalten, dessen zugehörige Drosselleitung 20 in die Rücklaufleitung 4, die zum Tank 21 führt, mündet. In dieser Drosselleitung 20 ist eine Drossel oder Blende 22 angeordnet, wobei in die zwischen der Blende 22 und dem Druckabschaltventil liegenden Leitung noch eine Signalleitung 23 mündet, die mit einer Signalbohrung des Arbeitszylinders verbunden ist.

Das Druckabschaltventil 19 stellt eine Überlastsicherung dar, die das Schlagwerk selbständig stillsetzt, falls der Druck aufgrund der Eingangsleistung einen vorgegebenen Höchstwert überschreitet. Sofern jedoch der Meißel 9 nicht an dem zu zerstörenden Material anliegt oder bei einem Schlag weit in das Material eindringt, können Betriebszustände auftreten, bei denen der Kolben in Schlaghubrichtung seine theoretische Aufschlagebene TAE um ein Maß überschreiten kann; der untere Kolbenbund 13b dringt in diesem Fall in den unteren hydraulischen Fangpuffer ein. Um den Kolben in die Rückhubrichtung aus dem Puffer herauszufahren, muss das über die Leitung 3 bzw. die Bohrung 3a fließende Öl durch einen Ringspalt zwischen dem unteren Kolbenbund 13b und der Zylinderbohrung in den hydraulischen Fangpuffer fließen, um die untere Kolbenantriebsfläche A2 zu beaufschlagen. Der Spalt drosselt somit den Ölfluss, was dazu führt, dass der Druck in der Druckleitung ansteigt. Wäre wie nach der Ausführungsform gemäß EP 0 934 804 A2 die Steuerleitung des Druckabschaltventils mit der Druckleitung 3 verbunden, so würde dies zu einem unerwünschten Abschalten des Hammers führen. Überfährt der Kolben die theoretische Aufschlagebene TAE nicht wesentlich, so ist die mit der Signalbohrung 23 verbundene Bohrung über eine axiale Nut im Kolbenbund 13b ständig mit dem Druck beaufschlagt, der in dem vorderen Zylinderabschnitt 12a ansteht, der mit der Druckleitung 3 verbunden ist. Überfährt der Schlagkolben die theoretische Aufschlagebene TAE um ein gewisses Maß, so verschließt der Kolbenbund 13b die mit der Signalleitung 23 verbundene Bohrung. Über die Leitung 20 und die Drossel 22 wird die Signalleitung 23 zum Rücklauf entlastet. Dadurch wird ein Schalten des Ventils 19 verhindert, selbst wenn der Druck in der Druckleitung 3 auf ein Niveau steigen kann, das über dem Abschaltdruck des Ventils 19 liegt. Dies verhindert die Drosselleitung 20 mit einer Drossel 22, die beim Herausfahren des Schlagkolbens aus dem hydraulischen Fangpuffer einen Druckanstieg in der Signalleitung 23 und damit ein Schalten des Druckabschaltventils verhindert. Die Ausführungsform nach Fig. 3 entspricht im Wesentlichen der Ausführungsform nach Fig. 2 mit der Maßgabe, dass das Druckabschaltventil ein 3/2-Ventil ist, durch das die Signalweiterleitung verhindert wird, indem die Verbindung zwischen der Bohrung LH über Leitung 18 und dem Steuerschieber 15 getrennt wird und zusätzlich der Leitungsabschnitt 24 eine Verbindung zum Rücklauf 4 schafft.

Bei der Ausführungsform nach Fig. 4, welche der Ausführungsform nach Fig. 2 entspricht, ist die Drosselleitung 20, welche die Drossel 22 enthält, mit der Druckleitung 3 verbunden. Allerdings mündet die Signalleitung 23 in einer Bohrung, die dann, wenn der Kolben die theoretische Aufschlagebene TAE in Schlaghubrichtung um ein bestimmtes Maß überfährt, vom Bund 13b freigelegt wird, so dass eine Verbindung der Signalleitung mit dem Rücklauf geschaffen wird. Durch die insofern erzielte Druckreduzierung wird das Druckabschaltventil 19 deaktiviert, bis der Kolben beim Rückhub mit seinem Kolbenbund 13b die Bohrung HU überfährt, so dass das über die Leitung 3 und Leitung 20 durch die Drossel 22 fließende Öl aus dem Vorlauf allmählich wieder den Betriebsdruckpegel schafft; die Deaktivierung des Druckabschaltventils ist somit aufgehoben.

Bei der Ausführungsform nach Fig. 5 ist zusätzlich zu der Ausführungsform nach Fig. 4 ein Entlastungsventil 25 vorgesehen, das in einer Verbindungsleitung 26 zwischen der Signalleitung 23 und der Rücklaufleitung 4 angeordnet ist. In dieser Verbindungsleitung ist zusätzlich eine Drossel 27 angeordnet, wobei die Steuerleitung 28 des Entlastungsventils 25 diese Drossel überbrückt. Die Druckreduzierung in der Signalleitung 23 erfolgt, wenn der Kolben im Schlaghub die Freigabeposition überfährt, womit die Verbindung der mit der Signalleitung 23 verbundenen Bohrung zum Rücklauf 4 freigegeben und Öl aus der Signalleitung 23 abgeführt wird. Bei einem nachfolgenden Rückhub wird selbst bei der vom Kolben verschlossenen Bohrung der reduzierte Druck in der Signalleitung 23 über das in Durchgangsstellung geschaltete Entlastungsventil 25 aufrechterhalten. Die Drosselquerschnitte, der Querschnitt der Verbindung zwischen der Signalleitung und dem Vorlauf und der Schaltdruck des Entlastungsventils 25 sind so gewählt, dass der Druck in der Signalleitung erst dann ein Niveau erreicht, bei dem das Entlastungsventil in die Sperrschaltung geschaltet wird, wenn der Kolben beim Rückhub eine Verbindung mit dem Vorlauf hergestellt hat. Alternativ kann ausgehend von der Ausführungsform nach Fig. 4 zusätzlich ein Druckhalteventil 30 in der Leitung 20 vorgesehen sein, das alternativ in Abhängigkeit von der Schaltstellung eine Drosselverbindung der Signalleitung mit dem Vorlauf (Leitungsteil 20a) oder dem Rücklauf (Leitungsteil 20b) herstellt (siehe Fig. 6). Angesteuert wird das Ventil 30 von dem Druck in der Leitung 23 über den Leitungsteil 31. Überfährt der Kolben 13 in Schlaghubrichtung die theoretische Aufschlagebene TAE um ein bestimmtes Maß, so wird die Hubumschaltungs-Bohrung HU vom Kolbenbund 13b freigegeben und mit dem Rücklauf 4 verbunden.

Der Druck in den Signalleitungen 23 und der Steuerleitung 31 fällt hierdurch ab, wodurch das Druckhalteventil 30 aufgrund einer Rückstellkraft in die Entlastungsstellung schaltet, bei der die Signalleitung gedrosselt mit dem Rücklauf verbunden wird. Beim nachfolgenden Rückhub des Kolbens 13 wird selbst bei einer Stellung, bei der die Bohrung HU verschlossen ist, der reduzierte Druck in der Signalleitung aufrechterhalten. Der Drosselquerschnitt, der Querschnitt der Verbindung zwischen Signalleitung und Vorlauf sowie der Schaltdruck des Entlastungsventils 30 sind so gewählt, dass dann, wenn der Kolben 13 beim Rückhub eine Verbindung der Signalleitung mit dem Vorlauf hergestellt hat, der Druck in der Signalleitung ein Niveau erreicht, bei dem das Entlastungsventil zurück in die Druckstellung schaltet, d. h. das Druckhalteventil 30 stellt eine weitere gedrosselte Verbindung zwischen der Signalleitung und dem Vorlauf 3 her. Bei dem nachfolgenden Schlaghub wird selbst bei vom Kolben verschlossener Signalbohrung der Vorlaufdruck in der Signalleitung aufrechterhalten. Der Drosselquerschnitt, der Querschnitt der Verbindung zwischen Signalleitung und Rücklauf und der Schaltdruck des Entlastungsventils 30 sind so gewählt, dass wenn der Kolben bei einem Leerschlag eine Verbindung der Signalleitung mit dem Rücklauf 4 hergestellt hat, der Druck in der Signalleitung ein Niveau erreicht, so dass das Entlastungsventil zurück in die Entlastungsstellung schaltet.

Bei der Ausführungsform nach Fig. 7 besitzt der Hammer zusätzlich eine Hubumschaltung, mit der der Kolben je nach Betriebszustand unterschiedliche Hübe fahren kann. Ebenso wie in den vorgenannten Ausführungsbeispielen wird hier die Leitung 23 mit der Hubumschaltungs-Bohrung HU als Signalleitung verwendet. Die Hubumschaltungs-Bohrung ist zwischen der Bohrung LH und KH angeordnet, wobei die HU-Bohrung durch den Kolbenbund 13b beim Schlaghub nur dann freigegeben und mit einer Rücklaufleitung 4 verbunden wird, wenn die theoretische Aufschlagebene um ein bestimmtes Maß durch den Kolben 13 überfahren wird. Dieses Maß (d. h. die Anordnung der Bohrung HU zum Kolbenbund 13b) ist so gewählt, dass der Kolbenbund 13b noch nicht bzw. gerade in den hydraulischen Puffer eindringt. Beim Rückhub gibt der Kolbenbund 13b die Hubumschaltungs-Bohrung frei und verbindet sie mit dem Vorlauf über die untere Versorgungsnut 32, sobald sich der Kolben beim Rückhub um ein bestimmtes Maß oberhalb der theoretischen Aufschlagebene TAE befindet. Die Leitung mit der Hubumschaltungs-Bohrung HU sowie der Kolbenbund 13b sind so ausgelegt, dass die Hubumschaltungs-Bohrung über den Kolben erst mit dem Vorlauf 3 verbunden wird, wenn eine Position oberhalb der Kurzhubbohrung KH erreicht wird. Das Hubumschaltungs-Ventil 33 wird über den Druck in der Hubumschaltungs-Leitung HU gegen eine Gegenkraft geschaltet und verbindet die Hubumschaltungs-Bohrung HU über eine Drossel 22 in der Langhubposition - wie in Fig. 7 dargestelit - mit dem Vorlauf 3 und in der Kurzhubposition mit der Leitung, in der das Signal zum Umsteuern des Steuerschiebers 15 ansteht. Durch die gedrosselte Verbindung zum Vorlauf 3 wird erreicht, dass der Druck in der Hubumschaltungs-Bohrung, der zum Schalten des Ventils in der Langhubposition geführt hat, auch aufrechterhalten wird, wenn die Hubumschaltungs-Bohrung vom Kolben verdeckt ist. In der Kurzhubposition wird durch die gedrosselte Verbindung der Hubumschaltungs-Bohrung HU mit der Steuerleitung LH erreicht, dass das niedrige Druckniveau in der Hubumschaltungsbohrung HU, das zum Schalten des Ventils 33 in die Kurzhubposition geführt hat, aufrechterhalten wird, auch wenn die Hubumschaltungs-Bohrung vom Kolben verdeckt ist. Weiterhin wird durch die Haltebohrung erreicht, dass das Hubumschaltungs-Ventil 33 zurück in die Langhubposition schaltet, wenn in der Steuerleitung ein Drucksignal zum Umschalten des Steuerschiebers 15 im Schlaghub ansteht.

In der Ausführungsform nach Fig. 8 sind im Unterschied zu der vorbeschriebenen Ausführungsform die Langhub- bzw. Kurzhub-Bohrungen nicht direkt mit dem Steuerschieber verbunden, sondern wirken auf ein zusätzliches Halteventil 34, das abhängig vom Druck in der LH-Bohrung die Steuerleitung zum Steuerschieber entweder mit dem Vorlauf 3 oder dem Rücklauf 4 verbindet. Das Druckabschaltventil 19 ist in der LH-Leitung 29 angeordnet. Alternativ kann das Druckabschaltventil 19 auch zwischen dem Knotenpunkt 35 und dem Halteventil 34 angeordnet sein, so dass bei geschaltetem Druckabschaltventil weder ein Kurzhub- noch ein Langhub-Signal auf das Halteventil 34 wirken können.

Bei der in Fig. 9 dargestellten Ausführungsform ist das Druckabschaltventil 19 in der Steuerleitung 18 zwischen dem Halteventil 34 und dem Steuerschieber 15 angeordnet. Weiterhin ist die Haltebohrung in der Kurzhubposition nicht mehr an den Ausgang des Hubumschaltungs-Ventils 36, sondern über einen weiteren Ventilanschluss 37 an die Steuerleitung, d. h. die Leitung zwischen dem Halteventil 34 und dem Steuerschieber 15 angeschlossen. In der Kurzhubposition wird die Hubumschaltungs-Bohrung HU gedrosselt mit der Steuerleitung verbunden, die mit der Steuerfläche des Steuerschiebers 15 verbunden ist. Durch die gedrosselte Verbindung zur Steuerleitung wird erreicht, dass das niedrige Druckniveau in der Hubumschaltungs-Bohrung, das zum Schalten des Ventils in die Kurzhubposition geführt hat, auch aufrechterhalten wird, wenn die Hubumschaltungs-Bohrung vom Kolbenbund 13b verdeckt ist. Weiterhin wird durch die Maßnahme erreicht, dass das Hubumschaltungs-Ventil 36 zurück in die Langhubposition schaltet, wenn der Steuerschieber 15 ein Drucksignal zum Umschalten in den Schlaghub bekommt.

Die in Fig. 10 bis 15 dargestellten Ausführungsformen haben gemeinsam, dass bei Drucküberschreitung der Hammer über ein Ventil 19 stillgesetzt wird und weiterhin ein zweites Druckbegrenzungsventil 39 den Druck in der Hammervorlaufleitung 3 begrenzt.

So entspricht die Ausführungsform nach Fig. 10 der Ausführungsform nach Fig. 2 mit der Maßgabe, dass das Druckbegrenzungsventil 39 zwischen der Vorlaufleitung 3 und der Rücklaufleitung 4 angeordnet ist. Wird der Hammer durch das Druckabschaltventil 19 abgeschaltet, so steigt der Vorlaufdruck normaler Weise an, da der Hammer kein Öl abnimmt. Um sicherzustellen, dass der Vorlaufdruck ein bestimmtes Niveau nicht überschreitet, begrenzt das Druckbegrenzungsventil 39 den Vorlaufdruck. Eingangsseitig ist das Druckbegrenzungsventil an die Druckleitung 3 angeschlossen. Übersteigt der im Vorlauf anstehende Druck den am Druckbegrenzungsventil eingestellten Druck, so wird Öl vom Vorlauf zum Rücklauf geleitet. Der Einstelldruck des Druckbegrenzungsventils 39 sollte über dem Schaltdruck des Druckabschaltventils 19 liegen. Das Druckbegrenzungsventil kann selbstverständlich in entsprechender Weise auch in den übrigen Ausführungsformen nach Fig. 1 bis 9 in einer entsprechenden Anordnung verwendet werden.

Bei der in Fig. 11 dargestellten Ausführungsform wird das Druckbegrenzungsventil nicht unmittelbar von dem Druck in dem Vorlauf 3 angesteuert, sondern von dem Druck in der Signalleitung 23 des Druckabschaltventils 19. Durch entsprechende Druckeinstellung der Ventile, nämlich einem am Druckbegrenzungsventil höher eingestellten Schaltdruck als beim Druckabschaltventil, wird erreicht, dass vor dem Ansprechen des Druckbegrenzungsventils 39 der Hammer abgeschaltet wird. Überfährt der Kolben in Schlaghubrichtung die theoretische Aufschlagebene TAE um ein bestimmtes-Maß, so werden durch die Entlastung der Signalleitung das Druckabschaltventil 19 sowie das Druckbegrenzungsventil deaktiviert.

Bei der Ausführungsform nach Fig. 12 wird das Druckbegrenzungsventil nur dann vom Druck im Vorlauf 3 angesteuert, wenn das Druckabschaltventil geschaltet hat. Mit dieser Maßnahme wird erreicht, dass vor dem Ansprechen des Druckbegrenzungsventils 39 der Hammer abgeschaltet wird.

Die Ausführungsform nach Fig. 13 entspricht der Ausführungsform nach Fig. 11 mit der Maßgabe, dass bei dem Ventil 40 die Druckbegrenzungsfunktion in dem Druckabschaltventil integriert worden ist. Mit steigendem Druck in der Signalleitung wird zunächst die Druckleitung 3 gesperrt und optional zum Rücklauf entlastet, wenn mit steigendem Druck zusätzlich eine Verbindung zwischen dem Vorlauf und dem Rücklauf geöffnet wird. Das in das Ventil 40 integrierte Druckbegrenzungsventil ist erst wirksam, wenn das Druckabschaltventil des Ventils 40 den Hammer abgeschaltet hat.

Bei der Ausführungsform nach Fig. 14 dient ein Absperrventil 41 in Form eines leckölfreien Sitzventils dazu, den Hammer von der Druckleitung 3 abzutrennen, wenn der Druck einen vorgebbaren Wert in der Signalleitung 23 überschreitet. Die Signalleitung 23 ist über eine Drossel 42 mit der druckführenden Leitung, nämlich dem Vorlauf 3 verbunden und wird zum Rücklauf 4 entlastet, wenn der Schlagkolben 13 in Schlagrichtung die theoretische Aufschlagebene TAE um ein bestimmtes Maß überfährt. Im geschalteten Zustand ist das Ventil 41 mit einer Haltefunktion ausgestattet, welche die Steuerfläche des Ventils von der Signalleitung trennt und mit dem Druck im Vorlauf 3 verbindet. Durch diese Maßnahme wird verhindert, dass bei abgesperrtem Vorlauf und abfallendem Druck hinter dem Ventil das Ventil wieder zurückschaltet.

Bei der Ausführungsform nach Fig. 15 ist ein Ventil 43 vorgesehen, das als leckölbehaftetes Schieberventil in geschaltetem Zustand die Leitung hinter dem Ventil zusätzlich zum Rücklauf 4 entlastet. Die Absperrventile nach Fig. 14 und 15 können auch in einer der Schaltungsanordnung nach Fig. 2 und 3 entsprechenden Weise angesteuert werden, wobei der Kolben 13 im Leerschlag die Verbindung der Signalleitung zum Vorlauf 3 trennt und die Signalleitung über eine Drossel nicht mit dem Vorlauf, sondern dem Rücklauf 4 verbunden ist.

Die Absperrventile nach Fig. 14 und 15 können auch zur Aufrechterhaltung des in der Signalleitung anstehenden Druckes bei vom Kolben verschlossener Hubumschaltungs-Bohrung HU mit Hilfsventilen entsprechend den Ausführungsformen nach Fig. 5 und 6 angesteuert werden, ferner kann die Signalleitung an die Hubumschaltungs-Bohrung HU angeschlossen werden, wie dies in Fig. 7 bis 9 dargestellt ist.

Bei der Ausführungsform nach Fig. 16 sperrt das Kontrollventil 44 die Steuerleitung und entlastet sie zum Rücklauf 4, so dass die Steuerung auf Rückhub schaltet. Das Kontrollventil 44 besitzt drei Steuerflächen, wobei zwei Steuerflächen S_{1'} und S_{2'} sowie die Rückstellung (Feder 45) einer dritten Steuerfläche S_{3'} entgegengerichtet sind. Die Summe der Flächen der beiden gleichgerichteten Steuerflächen S_{1'} und S_{2'} entspricht der Fläche der dritten Steuerfläche S_{3'}. Die beiden größeren, entgegen gerichteten Steuerflächen S_{2'} und S₃- sind über eine Drossel 46 miteinander verbunden, wobei die größere Steuerfläche S_{3'} mit der Signalleitung verbunden ist. Die kleinere Steuerfläche S_{1'} ist druckentlastet, z. B. durch eine Verbindung mit dem Rücklauf. Im Vergleich zum Kontrollventil nach Fig. 3 besitzt das Kontrollventil 44 einen weiteren Anschluss 48, mit dem die mittlere Steuerfläche S_{2'} in Abschaltposition mit dem Rücklauf verbunden werden kann. In der Betriebsstellung bewirken die Steuerflächen eine der Rückstellung durch Feder 45 entgegen gerichtete Kraft, wobei nur eine Fläche wirksam ist, die der Steuerfläche S_{1'} entspricht. Wird das Kontrollventil in Abschaltstellung geschaltet, so wird die mittlere Fläche S_{2'} über den Anschluss 48 zum Rücklauf 4 verbunden. Öl, das aus der Signalleitung und über die Drossel 46 zur Steuerfläche S_{2'} fließt, wird über den Anschluss 48 zum Tank 21 abgeführt. Dadurch sind die beiden gleichgerichteten Flächen S_{1'} und S_{2'} druckentlastet und die der Rückstellung entgegen gerichtete Kraft wird durch die große Steuerfläche S_{3'} erzeugt. Selbst wenn der Druck in der Signalleitung unter den über die Rückstellung bedingten Abschaltdruck sinkt, bleibt das Ventil in Abschaltstellung, bis ein bestimmter Rückschaltdruck unterschritten wird. Der Steuerschieber bleibt somit bis zum Unterschreiten eines Rückschaltdruckes auf Rückhub geschaltet und der Schlagkolben fährt entgegen der Schlaghubrichtung gegen seinen mechanischen Anschlag. Weiterhin ist im Arbeitszylinder 12 eine mit dem Rücklauf 4 verbundene, auf den Arbeitszylinderinnenraum treffende Bohrung T so angeordnet, dass der Schlagkolben diese Bohrung T freigibt, wenn der Schlagkolben seinen durch die LH-Bohrung bestimmten oberen Umkehrpunkt um ein gewisses Maß überfährt. Dadurch kann Öl aus der unteren Versorgungsnut 32, die über die Bohrung 3a mit der Druckleitung 3 verbunden ist, über die Blende 47 zum Rücklauf 4 abfließen. Die Blende 47 ist so bemessen, dass bei abgeschaltetem Schlagwerk der sich in der Druckleitung 3 ergebende Druck den zulässigen Betriebsdruck nicht überschreitet, der Druck aber ausreicht, um das Abschaltventil in Abschaltstellung zu halten.

## Patentansprüche

1. Druckmittelbetriebene Schlagvorrichtung (5), insbesondere Hydraulikhammer, bestehend aus einem druckmittelbetriebenen Schlagwerk (8) mit einem unter Einwirkung einer Steuerung hin- und herbewegbaren Schlagkolben (13) und mit einem als Druckabschaltventil (19) oder Absperrventil ausgebildeten Kontrollventil, welches das Schlagwerk, falls der sich aufgrund der Eingangsleistung einstellende Arbeitsdruck einen vorgebbaren Höchstwert überschreitet, selbsttätig dadurch stillsetzt, dass entweder die Druckleitung (3) blockiert oder die Steuerung in einer ihrer Endstellungen, nämlich der Arbeitshubstellung oder der Rückhubstellung, festgehalten wird, ferner mit einem hydraulischen Fangpuffer zur Abbremsung des Schlagkolbens (13) beim Überfahren einer vorgegebenen Aufschlagebene (TAE),
**dadurch gekennzeichnet, dass**
eine Steuerfläche des Kontrollventils (19) über eine Signalleitung (23) zumindest mittelbar mit dem Arbeitszylinder (12) und zumindest dann mittelbar mit einem Rücklauf verbunden ist, wenn der Schlagkolben die theoretische Aufschlagebene (TAE) überfährt, so dass beim Überfahren der theoretischen Aufschlagebene (TAE) an der Steuerfläche des Kontrollventils (19) ein Druck anliegt, der ein Umschalten des Kontrollventils verhindert, so dass das Kontrollventil zumindest so lange deaktiviert bleibt, bis der Schlagkolben (13) aus dem hydraulischen Fangpuffer bewegt worden ist.

2. Schlagvorrichtung nach Anspruch 1, **gekennzeichnet durch** eine Deaktivierung **durch** Reduzierung des Druckes in der Signalleitung des Kontrollventils, vorzugsweise des Druckabschaltventils (19), unterhalb des am Kontrollventil eingestellten Abschaltdruckes.

3. Schlagvorrichtung nach Anspruch 1 oder 2, **dadurch gekennzeichnet, dass** das Druckniveau über ein hilfsventil (25, 30, 33, 34, 36, 39) und/oder eine Drossel (22, 27, 42) nach Erreichen des für die Deaktivierung des Druckabschaltventils (19) erforderlichen Druckes in der Signalleitung zum Druckabschaltventil zumindest so lange gehalten wird, bis der Kolben (13) im Rückhub die theoretische Aufschlagebene (TAE) erreicht oder überfahren hat.

4. Schlagvorrichtung nach einem der Ansprüche 1 bis 3, **dadurch gekennzeichnet, dass** die Signalleitung des Druckabschaltventils (19) zumindest zeitweise innerhalb eines eingeschränkten Kolbenwegbereiches entweder mit dem Vorlauf (3) oder mit dem Rücklauf (4) verbunden ist, wobei vorzugsweise eine in den Arbeitszylinderinnenraum mündende Signalleitung vorgesehen ist, die der Schlagkolben (13) in Schlaghubrichtung nach Überfahren der vorgegebenen Aufschlagebene (TAE) um ein Wegmaß freigibt und die dann zumindest zeitweise mit dem Rücklauf (4) verbunden ist oder die der Schlagkolben (13) in Schlaghubrichtung nach Überfahren des vorgegebenen Aufschlagebene (TAE) abdeckt, womit zumindest zeitweise die Verbindung der Signalleitung zu einer mit dem Vorlauf (3) verbundenen Hammerleitung getrennt ist.

5. Schlagvorrichtung nach einem der Ansprüche 3 oder 4, **dadurch gekennzeichnet, dass** nach Erreichen des für die Deaktivierung erforderlichen Druckes das Druckniveau in der Signalleitung zum Druckabschaltventil (19) mittels eines Hilfsventils und/oder einer Drossel zumindest so lange gehalten wird, bis der Schlagkolben (13) beim Rückhub aus dem hydraulischen Fangpuffer herausgefahren ist oder maximal so lange, bis der Schlagkolben (13) beim Rückhub ein Signal zum Umsteuern eines Steuerventils auf Schlaghubposition auslöst.

6. Schlagvorrichtung nach einem der Ansprüche 1 bis 5, **dadurch gekennzeichnet, dass** das Druckabschaltventil (19) über eine Hubumschaltungs-Bohrung (HU) ansteuerbar ist und/oder dass in der Leitung zwischen dem Arbeitszylinderinnenraum und dem Steuerschieber, in der das von der Kolbenposition abhängige Signal zum Umsteuern des Steuerschiebers anliegt, eine Halteventil angeordnet ist, das in Abhängigkeit von dem Druck in dem arbeitszylinderinnenraumseitigen Leitungsabschnitt den steuerschieberseitigen Leitungsabschnitt mit dem Vorlauf oder dem Rücklauf verbindet, wobei das Druckabschaltventil (19) zwischen dem Halteventil und dem Steuerschieber (15) angeordnet ist.

7. Schlagvorrichtung nach einem der Ansprüche 1 bis 6, **dadurch gekennzeichnet, dass** in der Leitung zwischen dem Arbeitszylinderinnenraum und dem Steuerschieber, in der das von der Kolbenposition abhängige Signal zum Umsteuern des Steuerschiebers anliegt, ein Halteventil angeordnet ist, das in Abhängigkeit von dem Druck in dem arbeitszylinderinnenraumseitigen Leitungsabschnitt den steuerschieberseitigen Leitungsabschnitt mit dem Vorlauf oder dem Rücklauf verbindet, wobei das Druckabschaltventil (19) zwischen dem Arbeitszylinderinnenraum und dem Halteventil angeordnet ist.

8. Schlagvorrichtung nach einem der Ansprüche 1 bis 7, **dadurch gekennzeichnet, dass** im Arbeitszylinderinnenraum Bohrungen mit Leitungen vorgesehen sind, die so angeordnet sind, dass der Kolben eine gedrosselte Verbindung zwischen einer mit der Vorlaufleitung (3) angeschlossenen Leitung zu einer mit dem Rücklauf angeschlossenen Leitung freigibt, wenn der Schlagkolben seinen oberen oder unteren Umkehrpunkt um ein bestimmtes Maß überfährt.

9. Schlagvorrichtung nach einem der Ansprüche 1 bis 8, **dadurch gekennzeichnet, dass** das Kontrollventil, vorzugsweise das Druckabschaltventil (19) eine Steuerfläche besitzt, die nach dem Schalten in der Abschaltstellung so mit dem Druckniveau verbunden wird, dass eine zusätzliche Betätigungskraft in Abschaltstellung wirksam ist.

10. Schlagvorrichtung nach einem der Ansprüche 1 bis 3, **dadurch gekennzeichnet, dass** zusätzlich ein Druckbegrenzungsventil (39) zwischen der Vorlaufleitung (3) und der Rücklaufleitung (4) angeordnet ist.

## Claims

1. A fluid-powered impact device (5), especially hydraulic hammer, consisting of a fluid-powered impact mechanism (8) provided with a hammer piston (13) that can be moved back and forth by means of a controller and provided with a control valve, designed as pressure-limiting valve (19) or blocking valve automatically deactivating the impact mechanism if the working pressure caused by the input pressure exceeds a predetermined peak value by either blocking in the pressure line (3) or stopping the controller in one of its end positions, that is either the position of the working stroke or of the return stroke, further provided with a hydraulic stop butter for deceleration the hammer position (13) when a predetermined impact area (TAE) is passed,
**characterized in that**
a control area of the control valve (19) is at least indirectly connected with the working cylinder (12) by a signal line (23) and at least indirectly connected with a return line, if the hammer piston (13) passes the predetermined impact plane (TAE), so that the control area of the control valve is pressurized while passing the theoretical impact plane (TAE), that avoids a reversal of the control valve, so that the control valve is deactivated at least when the hammer piston (13) moves out of the hydraulic stop buffer.

2. Impact device according to claim 1, **characterized by** being deactivated by means of a reduction of the pressure in the signal line of the control valve, preferably the pressure-limiting valve (19), to a value below the limit of the shut-off pressure set for the control valve.

3. Impact device according to claim 1 or 2, **characterized in that** the pressure level can be maintained by means of an auxiliary valve (25, 30, 33, 34, 36, 39) and/or a throttle (22, 27, 42) after the realization of the pressure level required in the signal line to the pressure-limiting valve for deactivation the pressure-limiting valve (19) at least until the piston (13) has reached or passed the theoretical impact plane (TAE) in its return stroke.

4. Impact device according to one of claims 1 to 3, **characterized in that** the signal line of the pressure-limiting valve (19) is at least temporarily connected to either the supply line (3) or the return line (4) within a limited area of the piston path, whereby preferably a signal line is arranged that is connected to the central compartment of the working cylinder and that is uncovered by the hammer piston (13) in direction of the advance stroke to a certain extent once the predetermined impact plane (TAE) has been passed and that is then at least temporarily connected with the reverse stroke (4), that is leading to the central compartment of the working cylinder that is covered by the hammer piston (13) in direction of the advance stroke once the predetermined impact area (TAE) has been passed, which is connected to an at least temporary disconnection of the connection between the signal line and a hammer line connected with the supply line (3).

5. Impact device according to one of claims 3 or 4, **characterized in that** after achieving the pressure level required for the deactivation, the pressure level in the signal line to the pressure-limiting valve (19) is maintained by means of an auxiliary valve and/or a throttle at least until the hammer piston (13) is moved out of the hydraulic stop buffer during the return stroke or, maximally, until the hammer piston (13) triggers a signal during the return stroke for changing the position of a control valve into the advance stroke position.

6. Impact device according to one of claims 1 to 5, **characterized in that** the pressure-limiting valve (19) can be controlled via a stoke length reversal bore (HU) and/or that in the line between the central compartment of the working cylinder and the spool valve, in which the signal for changing the setting of the control valve depending on the position of the piston is due, a shutoff valve is provided with the supply line or the return line depending on the pressure acting in the section of the line positioned on the side of the central compartment of the working cylinder, the pressure-limiting valve (19) being provided between the shutoff valve and the spool valve (15).

7. Impact device according to one of claims 1 to 6, **characterized in that** in the line between the central compartment of the working cylinder and the spool valve, in which the signal for changing the setting of the spool valve depending on the position of the piston applies, a shutoff valve is provided connecting the section of the line on the side of the spool valve with the supply line or the return line depending the pressure prevailing in the section of the line positioned on the side of the central compartment of the working cylinder, the pressure-limiting valve (19) being provided between the central compartment of the working cylinder and the shutoff valve:

8. Impact device according to one of claims 1 to 7, **characterized in that** bore holes with lines are provided in the central compartment of the working cylinder that are provided such that the piston uncovers a throttled connection between a line connected with the supply line (3) and a line connected with the return once the hammer piston has passed its top or bottom dead end to a certain extent.

9. Impact device according to one of claims 1 to 8, **characterized in that** the control valve, preferably the pressure-limiting valve (19) is provided with a control area that after the actuation in the shut-off position is connected to the pressure level, such that an additional operation force is effective in shut-off position.

10. Impact device according to one of claims 1 to 3, **characterized in that** a pressure-relief valve (39) is also provided between the supply line (3) and the return line (4).

## Revendications

1. Dispositif à percussion (5) actionné par un fluide sous pression, en particulier marteau hydraulique, se composant d'un mécanisme à percussion (8) actionné par un fluide sous pression avec un piston percutant (13) apte à être animé d'un mouvement de va-et-vient sous l'action d'une commande ainsi qu'avec une soupape de contrôle qui est réalisée comme soupape de coupure de pression (19) ou soupape d'arrêt et qui, si la pression de travail s'établissant en raison de la puissance d'entrée dépasse une valeur maximale qui peut être donnée, arrête automatiquement ledit mécanisme à percussion par le fait que soit la conduite de pression (3) bloque soit ladite commande est retenue dans l'une de ses positions extrêmes, à savoir la position de course de travail ou la position de course de retour, en outre avec un tampon amortisseur hydraulique destiné à ralentir le piston percutant (13) lorsqu'il traverse un plan d'impact (TAE) donné,
**caractérisé par le fait qu'**une surface de commande de ladite soupape de contrôle (19) est reliée, par une conduite de signal (23), au moins indirectement au cylindre de travail (12) et donc au moins indirectement à une conduite de retour lorsque le piston percutant traverse le plan d'impact théorique (TAE), de sorte que, lorsque ledit plan d'impact théorique (TAE) est traversé, une pression est appliquée à la surface de commande de la soupape de contrôle (19), qui évite une commutation de la soupape de contrôle, de sorte que la soupape de contrôle reste désactivée au moins jusqu'à ce que le piston percutant (13) ait été déplacé hors du tampon amortisseur hydraulique.

2. Dispositif à percussion selon la revendication 1, **caractérisé par** une désactivation en réduisant la pression dans la conduite de signal de la soupape de contrôle, de préférence de la soupape de coupure de pression (19), de manière à être inférieure à la pression de coupure réglée sur la soupape de contrôle.

3. Dispositif à percussion selon la revendication 1 ou 2, **caractérisé par le fait que** le niveau de pression est maintenu, par une soupape auxiliaire (25, 30, 33, 34, 36, 39) et/ou un papillon (22, 27, 42) - après avoir atteint la pression dans la conduite de signal vers la soupape de coupure de pression, qui est nécessaire à la désactivation de la soupape de coupure de pression (19) - au moins jusqu'à ce que ledit piston (13), dans la course de retour, ait atteint ou traversé le plan d'impact théorique (TAE).

4. Dispositif à percussion selon l'une quelconque des revendications 1 à 3, **caractérisé par le fait que** la conduite de signal de la soupape de coupure de pression (19) est reliée, au moins temporairement à l'intérieur d'une plage limitée de la course du piston, soit à la conduite d'aller (3) soit à la conduite de retour (4), de préférence une conduite de signal débouchant dans l'intérieur du cylindre de travail étant prévue que le piston percutant (13) libère dans la direction de course de percussion, après avoir traversé, d'une mesure de course, ledit plan d'impact théorique (TAE) donné et qui, ensuite, est reliée à la conduite de retour (4) au moins temporairement, ou que le piston percutant (13) recouvre dans la direction de course de percussion, après avoir traversé ledit plan d'impact théorique (TAE) donné, ce par quoi, au moins temporairement, la communication de la conduite de signal vers une conduite de marteau reliée à la conduite d'aller (3) est coupée.

5. Dispositif à percussion selon l'une quelconque des revendications 3 ou 4, **caractérisé par le fait que**, après avoir atteint la pression nécessaire à la désactivation, le niveau de pression dans la conduite de signal vers la soupape de coupure de pression (19) est maintenu par le biais d'une soupape auxiliaire et/ou un papillon au moins jusqu'à ce que le piston percutant (13) soit sorti dudit tampon amortisseur hydraulique lors de la course de retour ou, au maximum, jusqu'à ce que le piston percutant (13), lors de la course de retour, déclenche un signal destiné à inverser, en position de course de percussion, une soupape de commande.

6. Dispositif à percussion selon l'une quelconque des revendications 1 à 5, **caractérisé par le fait que** ladite soupape de coupure de pression (19) est commandable via un alésage de commutation de course (HU) et/ou que dans la conduite entre l'intérieur du cylindre de travail et la vanne-pilote, où est appliqué le signal qui est fonction de la position du piston et destiné à inverser la vanne-pilote, est disposée une soupape de maintien qui, en fonction de la pression dans le tronçon de conduite du côté de l'intérieur du cylindre de travail, fait communiquer le tronçon de conduite du côté de la vanne-pilote avec la conduite d'aller ou la conduite de retour, la soupape de coupure de pression (19) étant agencée entre ladite soupape de maintien et la vanne-pilote (15).

7. Dispositif à percussion selon l'une quelconque des revendications 1 à 6, **caractérisé par le fait que** dans la conduite entre l'intérieur du cylindre de travail et la vanne-pilote, où est appliqué le signal qui est fonction de la position du piston et destiné à inverser la vanne-pilote, est disposée une soupape de maintien qui, en fonction de la pression dans le tronçon de conduite du côté de l'intérieur du cylindre de travail, fait communiquer le tronçon de conduite du côté de la vanne-pilote avec la conduite d'aller ou la conduite de retour, la soupape de coupure de pression (19) étant agencée entre l'intérieur du cylindre de travail et ladite soupape de maintien.

8. Dispositif à percussion selon l'une quelconque des revendications 1 à 7, **caractérisé par le fait que** des alésages avec conduites sont prévus dans l'intérieur du cylindre de travail, qui sont agencés de telle sorte que le piston libère une communication étranglée entre une conduite raccordée à la conduite d'aller (3) vers une conduite raccordée à la conduite de retour, lorsque le piston percutant traverse, d'une certaine mesure, son point haut ou bas de retour.

9. Dispositif à percussion selon l'une quelconque des revendications 1 à 8, **caractérisé par le fait que** la soupape de contrôle, de préférence la soupape de coupure de pression (19), présente une surface de commande qui, après la commutation dans la position de coupure, communique avec le niveau de pression de telle manière qu'une force de manoeuvre supplémentaire devient effective dans la position de coupure.

10. Dispositif à percussion selon l'une quelconque des revendications 1 à 3, **caractérisé par le fait que**, en sus, une soupape de limitation de pression (39) est disposée entre ladite conduite d'aller (3) et ladite conduite de retour (4).
